# EUROPÄISCHE PATENTSCHRIFT

(11) **EP 0 968 364 B1**
(45) Veröffentlichungstag und Bekanntmachung des Hinweises auf die Patenterteilung: **17.09.2003**
(21) Anmeldenummer: 98905226.1
(22) Anmeldetag: 09.01.1998
(51) Int. Cl.: F02M 37/10, F02M 69/46

(54) **KRAFTSTOFFVERSORGUNGSANLAGE**
FUEL SUPPLY DEVICE
DISPOSITIF D'ALIMENTATION EN CARBURANT

(30) Priorität: 22.03.1997 DE 19712155
(43) Veröffentlichungstag der Anmeldung: 05.01.2000
(62) Teilanmeldung aus: 02018835.5
(73) Patentinhaber: ROBERT BOSCH GMBH, 70442 Stuttgart (DE)
(72) Erfinder: FAUSER, Edwin, 71254 Ditzingen (DE); KLEPPNER, Stephan, 75015 Bretten (DE); FRANK, Kurt, 73614 Schorndorf (DE); BRAUN, Hans-Peter, 72172 Renfrizhausen (DE); BÜSER, Wolfgang, 71691 Freiberg (DE); HUFNAGEL, Klaus-Dieter, 71696 Möglingen (DE); STROHL, Willi, 71717 Beilstein (DE); ROSE, Jochen, 71282 Hemmingen (DE); HILLER, Wolfgang, 74321 Bietigheim-Bissingen (DE); EILER, Erich, 74372 Sersheim (DE); BURIC, Frantisek, 370 07 Ceske Budejovice (CZ); MOUCKA, Jaroslav, 370 01 Ceske Budejovice (CZ)
(86) Internationale Anmeldenummer: DE9800056
(87) Internationale Veröffentlichungsnummer: WO98042973

(56) Entgegenhaltungen:
- EP-A- 0 754 852
- DE-A- 19 530 526
- US-A- 2 319 934
- US-A- 5 076 242
- US-A- 5 164 879
- PATENT ABSTRACTS OF JAPAN vol. 97, no. 1, 31.Januar 1997 & JP 08 232792 A (NIPPONDENSO), 10.September 1996,

## Beschreibung

### Stand der Technik

Die Erfindung geht aus von einer Kraftstoffversorgungsanlage nach der Gattung des Anspruchs 1.

Eine Kraftstoffversorgungsanlage einer Brennkraftmaschine, vorzugsweise bei einem Kraftfahrzeug, umfaßt üblicherweise mehrere Aggregate. Bei der Kraftstoffversorgungsanlage fördert eine Kraftstoffpumpe Kraftstoff aus einem Kraftstoffvorrat aus einem Kraftstoffvorratsbehälter über verschiedene Aggregate, bis der Kraftstoff schließlich in einen Brennraum der Brennkraftmaschine gelangt. Eines der Aggregate ist beispielsweise ein Druckregler, ein Kraftstoffspeicher, ein Druckdämpfer, ein Kraftstoffilter oder ein Kraftstoffeinspritzventil.

Es kann sein, daß eines der Aggregate, beispielsweise der Druckregler, selbst bzw. ein Bauteil dieses Aggregats, elektrisch leitend ist, wobei jedoch das elektrisch leitende Bauteil bzw. das Aggregat elektrisch isoliert angeordnet ist, beispielsweise dadurch, daß das Aggregat an einem aus nichtleitendem Kunststoff bestehenden Grundkörper angeordnet ist.

Die deutsche Offenlegungsschrift DE 44 02 224 A1 zeigt ein derartiges Aggregat stromabwärts einer Kraftstoffpumpe. Hier ist ein Druckregler in einen aus Kunststoff bestehenden Körper integriert. Der Druckregler hat ein aus Blech bestehendes Gehäuseteil. Dieses Gehäuseteil ist ein elektrisch leitendes Bauteil, das keine elektrisch leitende Verbindung zu einem ein definiertes elektrisches Potential bildenden elektrischen Leiter hat.

### Zugrundeliegendes technisches Problem

In dem Aggregat mit einem elektrisch leitenden Bauteil kann durch elektrische Ladungstrennung eine elektrostatische Aufladung des elektrisch leitenden Bauteils erfolgen. Weil die elektrostatische Aufladung des elektrisch leitenden Bauteils üblicherweise zu keinem Problem, insbesondere zu keiner Funktionsstörung, führt, wird die elektrostatische Aufladung des elektrisch leitenden Bauteils normalerweise nicht bemerkt oder zumindest nicht beachtet. Weil es Aggregate gibt, durch die der Kraftstoff beispielsweise mit hoher Strömungsgeschwindigkeit durch einen engen Spalt strömt, beispielsweise bei einem Druckregler, kann die elektrostatische Aufladung des elektrisch leitenden Bauteils sehr stark sein.

Manchmal, zum Glück sehr selten, konnte es vorkommen, daß bei einer Kraftstoffversorgungsanlage ein Brand bzw. eine Explosion mit nicht erklärbarer Ursache entstand. Die Erfinder vorliegender Patentanmeldung sind der Meinung, daß mindestens ein Teil dieser nicht erklärbaren Brände durch elektrostatische Aufladung eines elektrisch isolierten Bauteils eines Aggregats der Kraftstoffversorgungsanlage verursacht worden ist.

Die EP-A-0 754 852 zeigt ein Tankeinbaupumpenaggregat mit einer Kraftstoffpumpe und einem Kraftstofffilter. Bei dem Tankeinbaupumpenaggregat ist zwischen dem Gehäuse der Kraftstoffpumpe und dem Gehäuse des Kraftstofffilters ein federndes Polstück vorgesehen. Das Polstück ist an dem Gehäuse des Filters befestigt und überbrückt den Abstand zwischen dem Gehäuse des Filters und dem Gehäuse der Kraftstoffpumpe. Das Polstück muß dem Abstand zwischen dem Filter und der Kraftstoffpumpe genau angepaßt sein. Soll der Abstand geändert werden, so muß ein anderes Polstück verwendet werden. Aufgrund von Schwingungen der Kraftstoffpumpe und des Filters muß mit Relativbewegungen gerechnet werden und damit mit einer nicht sehr zuverlässigen elektrischen Kontaktierung zwischen dem Polstück und dem Gehäuse der Kraftstoffpumpe.

### Vorteile der Erfindung

Die erfindungsgemäße Kraftstoffversorgungsanlage mit den kennzeichnenden Merkmalen des Anspruchs 1 hat demgegenüber den Vorteil, daß eine elektrostatische Aufladung des elektrisch leitenden Bauteils verhindert wird und eine eventuell dadurch hervorgerufene Gefahrenquelle beseitigt wird, wobei mit sehr geringem Aufwand eine sehr zuverlässige, dauerhaltbare elektrische Kontaktierung zwischen dem elektrisch leitenden Gehäuseteil und dem elektrischen Potential geschaffen wird.

Durch die in den Unteransprüchen aufgeführten Maßnahmen sind vorteilhafte Weiterbildungen und Verbesserungen der im Hauptanspruch angegebenen Kraftstoffversorgungsanlage möglich.

### Zeichnung

Bevorzugt ausgewählte, besonders vorteilhafte Ausführungsbeispiele der Erfindung sind in der Zeichnung vereinfacht dargestellt und in der nachfolgenden Beschreibung näher erläutert. Es zeigen die Figuren 1 bis 9 unterschiedliche Ausführungsbeispiele bzw. unterschiedlich ausgeführte Einzelheiten.

### Beschreibung der Ausführungsbeispiele

Die erfindungsgemäß ausgeführte Kraftstoffversorgungsanlage dient zum Zuführen von Kraftstoff in eine Brennkraftmaschine. Als Brennkraftmaschine kann beispielsweise ein Ottomotor in Frage kommen. Bei dem Kraftstoff handelt es sich beispielsweise um Benzin oder um Diesel, wobei, weil Benzin besonders leicht entflammbar ist, vorgeschlagen wird, die Kraftstoffversorgungsanlage mindestens dann erfindungsgemäß auszuführen, wenn es sich bei dem Kraftstoff um Benzin handelt.

Die **Figur 1** zeigt ein erstes, bevorzugt ausgewähltes, besonders vorteilhaftes Ausführungsbeispiel.

Die Figur 1 zeigt einen Kraftstoffvorratsbehälter 2. Der Kraftstoffvorratsbehälter 2 hat in seiner oberen Wandung eine Öffnung 4. Die Öffnung 4 ist mit einem aus Kunststoff bestehenden.Deckel 6 verschlossen. Der Deckel 6 ist mit Hilfe nicht dargestellter Schrauben an der oberen Wandung des Kraftstoff vorratsbehälters 2 festgeschraubt. Um den Deckel 6 trotz seiner nicht einfachen Formgebung mit vertretbarem Aufwand herstellen zu können und aus Gewichtsgründen, besteht der Deckel 6 aus Kunststoff. In den Deckel 6 ist ein Druckregler 8 funktionsmäßig und formmäßig fest integriert. Der Druckregler 8 hat ein Gehäuse 10. Bei dem dargestellten Ausführungsbeispiel besteht das Gehäuse 10 aus einem ersten Gehäuseteil 11 und einem zweiten Gehäuseteil 12. In dem Gehäuse 10 gibt es eine Membraneinheit 14. Bei dem dargestellten Ausführungsbeispiel umfaßt die Membraneinheit 14 eine Membran 15, einen ersten Teller 16, einen zweiten Teller 17 und einen Schließkörper 18. Die Teller 16 und 17 sind im mittleren Bereich der Membran 15 fest mit der Membran 15 verbunden. An ihrem Außenumfang ist die Membran 15 zwischen dem ersten Gehäuseteil 11 und dem zweiten Gehäuseteil 12 eingebaut. Der erste Teller 16 hält den Schließkörper 18, der beispielsweise eine abgeflachte Kugel ist. Die Membran 15 besteht aus einer oder aus mehreren, vorzugsweise aus zwei Lagen flexibler Kunststoffplatten.

Die Membran 15 der Membraneinheit 14 trennt einen ersten Raum 21 gegenüber einem zweiten Raum 22. Der erste Raum 21 befindet sich im wesentlichen innerhalb des ersten Gehäuseteils 11, und der zweite Raum 22 befindet sich im wesentlichen innerhalb des zweiten Gehäuseteils 12. Innerhalb des Deckels 6 gibt es einen Kanal 24 und einen Rücklaufkanal 26. Beim dargestellten Ausführungsbeispiel hat der Kanal 24 eine Zulaufseite 24a und eine weitertünrende Seite 24b. Das erste Gehäuseteil 11 hat stirnseitig einen Bodenbereich mit einer zentrischen Aussparung 27. Seitlich versetzt hat der Bodenbereich des Gehäuseteils 11 einen Durchlaß 28. Am Deckel 6 ist ein durch die zentrische Aussparung 27 ragender Stutzen angeformt. An einem dem Schließkörper 18 der Membraneinheit 14 zugewandten stirnseitigen Ende des Stutzens des aus Kunststoff bestehenden Deckels 6 ist ein Ventilsitz 29 vorgesehen. Der Rücklaufkanal 26 verläuft durch den Deckel 6 vom Ventilsitz 29 in den Kraftstoffvorratsbehälters 2.

Wegen dem nicht elektrisch leitenden Deckel 6 ist das elektrisch leitende Gehäuse 10 des Druckreglers 8 gegenüber anderen ein definiertes elektrisches Potential darstellenden leitenden Körpern elektrisch isoliert. Es kann auch sein, daß der Deckel 6 aus elektrisch leitendem Material besteht, aber beispielsweise durch eine elektrisch nicht leitende Zwischenplatte ist der Deckel 6 gegenüber anderen elektrisch leitenden Bauteilen des Kraftfahrzeugs elektrisch isoliert. Dadurch entsteht ein elektrisch isolierender Körper 30, der beim dargestellten Ausführungsbeispiel in Form des Deckels 6 entstanden ist.

Eine im Innern des Kraftstoffvorratsbehälters 2 vorgesehene Kraftstoffpumpe 32 saugt Kraftstoff aus einem in dem Kraftstoffvorratsbehälter 2 vorhandenen Kraftstoffvorrat 34 und fördert den Kraftstoff durch eine Druckleitung 36 über die Zulaufseite 24a in den Kanal 24. Durch den Kanal 24 gelangt der Kraftstoff zur weiterführenden Seite 24b und dann beispielsweise zu in der Figur 1 nicht dargestellten Einspritzventilen. Durch den Kanal 24 gelangt der Kraftstoff auch durch den Durchlaß 28 in den ersten Raum 21. Ist der Druck in dem ersten Raum 21 kleiner als ein bestimmter Öffnungsdruck, dann liegt der Schließkörper 18 an dem Ventilsitz 29 an, und der erste Raum 21 ist gegenüber dem Rücklaufkanal 26 abgeschlossen. Übersteigt der Druck in dem ersten Raum 21 den bestimmten Öffnungsdruck, dann hebt der Schließkörper 18 der Membraneinheit 14 vom Ventilsitz 29 ab, und überschüssiger Kraftstoff kann aus dem Kanal 24, durch den ersten Raum 21, durch den Spalt zwischen dem Ventilsitz 29 und dem Schließkörper 18 und dann durch den Rücklaufkanal 26 zurück in den Kraftstoffvorratsbehälter 2 gelangen. Eine Schließfeder 38 beaufschlagt den Teller 17 und damit den Schließkörper 18 gegen den Ventilsitz 29. Anstatt der Schließfeder 38 oder zusätzlich zur Schließfeder 38 kann ein in dem zweiten Raum 22 herrschender Druck zur Erzeugung der den Schließkörper 18 gegen den Ventilsitz 29 beaufschlagenden Schließkraft dienen. Beim dargestellten Ausführungsbeispiel hat das Gehäuseteil 12 zwecks Druckausgleich stirnseitig eine Öffnung 39.

Wenn der Kraftstoff durch den aus Kunststoff bestehenden Deckel 6 bzw. elektrisch isolierenden Körper 30 strömt, dann kann dies zu einer Ladungstrennung und damit zu einer elektrostatischen Aufladung beispielsweise des Gehäuses 10 führen. Die Gefahr einer Ladungstrennung und damit die elektrostatische Aufladung wird verstärkt, weil der Kraftstoff durch den engen Spalt zwischen dem Ventilsitz 29 und dem Ventilkörper 18 mit hoher Strömungsgeschwindigkeit aus dem ersten Raum 21 in den Rücklaufkanal 26 strömt. Wenn die elektrostatische Aufladung des Gehäuses 10 einen kritischen Wert, beispielsweise einige 1000 V (einige tausend Volt), erreicht hat, dann kann es passieren, daß ein elektrischer Überschlag entsteht, bei dem die elektrostatische Aufladung teilweise oder ganz abgebaut wird. Weil das Gehäuse 10 aus Metall besteht und damit ein elektrisch gut leitendes Bauteil ist, entlädt sich die auf dem gesamten Gehäuse 10 aufgebaute Ladung konzentriert an einer Stelle und in kürzester Zeit, weil die Ladung des gesamten Gehäuses 10 an die Stelle des Überschlags fließt. Dadurch ist die Gefahr nicht auszuschließen, daß der elektrische Überschlag eine Größe erreicht, die zu einer Zündung eines Kraftstoff-Luft-Gemischs führt. Ein gewisses zündfähiges Gemisch innerhalb oder außerhalb des Kraftstoffvorratsbehälters 2 im Bereich der Kraftstoffversorgungsanlage läßt sich nicht immer vollständig vermeiden.

Um die gefährliche elektrostatische Aufladung des an sich elektrisch isoliert angeordneten Gehäuses 10 zu vermeiden, wird vorgeschlagen, das Gehäuse 10 über eine elektrische Verbindung 40 mit einem definierten elektrischen Potential 41 zu verbinden. Bei dem ausgewählten Ausführungsbeispiel stellt beispielsweise der elektrische Leiter 44 das definierte elektrische Potential 41 dar.

Der elektrische Leiter 44 dient zur Stromversorgung der Kraftstoffpumpe 32. Die Kraftstoffpumpe 32 ist über den elektrischen Leiter 44 und einen zweiten elektrischen Leiter 44' an eine nicht dargestellte Stromversorgung angeschlossen. Der elektrische Leiter 44 ist beispielsweise ein Minuspol und der zweite elektrische Leiter 44' ist beispielsweise ein Pluspol. Der elektrische Leiter 44 und damit der Minuspol ist beispielsweise mit der elektrischen Masse des Kraftfahrzeugs, in dem die Kraftstoffversorgungsanlage beispielsweise eingebaut ist, verbunden. Es ist auch möglich, daß der elektrische Leiter 44 der Pluspol und der zweite elektrische Leiter 44' der Minuspol ist. Je nach Bedarf kann der Pluspol oder der Minuspol mit der elektrischen Masse des Kraftfahrzeugs verbunden sein. Zur Ableitung der elektrostatischen Aufladung des elektrisch leitenden Gehäuses 10 kann dieses im Prinzip mit dem Minuspol 44 oder mit dem Pluspol 44' verbunden sein, wobei es für die Ableitung der elektrostatischen Aufladung nicht wesentlich ist, ob der elektrische Leiter 44 oder der zweite elektrische Leiter 44' mit der elektrischen Masse des Kraftfahrzeugs verbunden ist. Es wird jedoch vorgeschlagen, das Gehäuse 10 über die elektrische Verbindung 40 vorzugsweise mit dem den Minuspol bildenden elektrischen Leiter 44 zu verbinden, wobei üblicherweise der Minuspol mit der elektrischen Masse des Kratttahrzeugs verbunden ist, so daß die elektrische Masse des Kraftfahrzeugs das definierte elektrische Potential 41 darstellt, an dem das metallene Gehäuse 10 angeschlossen ist.

Die elektrische Verbindung 40 umfaßt beispielsweise eine einfache, relativ dünne, isolierte Litze bzw. einen mit Isoliermaterial überzogenen, flexiblen, dünnen, metallischen Draht 42. Die elektrischen Leiter 44 und 44' münden in einen Stecker 46, der in einen am Gehäuse der Kraftstoffpumpe 32 vorgesehenen Gegenstecker gesteckt ist. Innerhalb des Steckers 46 ist der Draht 42 der elektrischen Verbindung 40 mit dem elektrischen Leiter 44 elektrisch verbunden. Das Einführen des Drahts 42 der elektrischen Verbindung 40 neben den Leitern 44, 44' in den Stecker 46, ist ohne nennenswerten Mehraufwand leicht möglich. Die beiden elektrischen Leiter 44, 44' können auch beispielsweise durch ein zweiadriges Kabel ersetzt werden.

Die elektrische Verbindung 40 ist an einer Anschlußstelle über eine Anschlußverbindung 50 an das Gehäuse 10 angeschlossen. Die Anschlußverbindung 50 kann beispielsweise dadurch hergestellt werden, daß ein abisoliertes Ende des Drahts 42 der elektrischen Verbindung 40 an das Gehäuse 10 oder an eine am Gehäuse 10 vorstehende Lasche angelötet oder angeschweißt wird. Um den Zusammenbau der Kraftstoffversorgungsanlage zu erleichtern, wird vorgeschlagen, die Anschlußverbindung 50 so auszubilden, daß die elektrische Verbindung 40 an das Gehäuse 10 des Druckreglers 8 angesteckt werden kann. Die nachfolgenden Figuren zeigen Einzelheiten unterschiedlich ausgeführter Anschlußverbindungen 50.

Die Figur 2 zeigt beispielhaft den Bereich der Anschlußverbindung 50 als Einzelheit.

In allen Figuren sind gleiche oder gleichwirkende Teile mit denselben Bezugszeichen versehen. Sofern nichts Gegenteiliges erwähnt bzw. in der Zeichnung dargestellt ist, gilt das anhand eines der Figuren Erwähnte und Dargestellte auch bei den anderen Ausführungsbeispielen. Sofern sich aus den Erläuterungen nichts anderes ergibt, sind die Einzelheiten der verschiedenen Ausführungsbeispiele miteinander kombinierbar.

Die **Figur 2** zeigt das zweite Gehäuseteil 12 des Gehäuses 10 des Druckreglers 8. Das Gehäuseteil 12 besteht aus umgeformtem Blech. Durch Ausstanzen ist an das Gehäuseteil 12 eine Lasche 52 angeformt. An dem dem Gehäuse 10 zugewandten Ende des Drahts 42 ist ein Stecker 54 angebracht. Der Stecker 54 hat eine Form, wie er als einfach gestalteter Stecker im Automobilbau üblich ist. Die Lasche 52 ist so geformt, daß der Stecker 54 direkt auf die Lasche 52 gesteckt werden kann. Die Lasche 52 befindet sich im Bereich der zylindrischen Mantelfläche des Gehäuseteils 12 des Gehäuses 10.

Die **Figur 3** zeigt ein Ausführungsbeispiel, bei dem die Lasche 52 im Bereich der Stirnseite des Gehäuseteils 12 des Gehäuses 10 angeformt ist. Wie die Figur 3 zeigt, ist in der Lasche 52 ein Loch 56 vorgesehen. Das Loch 56 korrespondiert mit einer Erhebung im Stecker 54, damit ein Abrutschen des Steckers 54 vom Gehäuse 10 mit Sicherheit verhindert wird.

Die **Figuren 4a** und **4b** zeigen beispielhaft eine abgewandelt ausgeführte Anschlußverbindung 50 zwischen der elektrischen Verbindung 40 und dem aus elektrisch leitendem Material bestehenden Gehäuse 10.

Die Figur 4b zeigt einen Teilbereich des elektrisch isolierenden Körpers 30. In dem elektrisch isolierenden Körper 30 gibt es eine stirnseitig dargestellte Vertiefung 58. In diese Vertiefung 58 ist der Druckregler 8 eingebaut. In dem elektrisch isolierenden Körper 30 gibt es noch einen Schlitz, in den eine den Druckregler 8 am isolierenden Körper 30 festhaltende Klammer 60 eingesteckt ist. Die Klammer 60 besteht aus Federstahl und somit aus einem elektrisch leitenden Material, und sie hat zwei Schenkel und einen die beiden Schenkel verbindenden Bogenbereich. Bei dem in den Figuren 4a und 4b gezeigten Ausführungsbeispiel besteht die Lasche 52 aus einem einfachen Blechstreifen. Die Lasche 52 ist am Bogenbereich der Klammer 60 an die Klammer 60 angeschweißt oder angelötet. Die Figur 4b zeigt die Lasche 52 vor dem Anstecken des Steckers 54, und die Figur 4a zeigt eine in der Figur 4b mit IVa bezeichnete Schnittebene nach dem Anstecken des Steckers 54 an die Lasche 52. Der Draht 42 steht über die Klammer 60 in elektrischem Kontakt mit dem Gehäuse 10.

Die **Figur 5** zeigt ein weiteres, ausgewähltes, besonders vorteilhaftes Ausführungsbeispiel.

Bei dem in der Figur 5 dargestellten Ausführungsbeispiel ist die Öffnung 39 durch Umbiegen des Blechs, aus dem das Gehäuseteil 12 hergestellt ist, nach innen in den Raum 22 entstanden. In die Öffnung 39 wird der Stecker 54 mit Pressung eingesteckt. Durch das Umbiegen des Blechs des zweiten Gehäuseteils 12 entsteht eine Form in der Öffnung 39, die wie Widerhaken wirkt, so daß das Einstecken des Steckers 54 in die Öffnung 39 leicht möglich ist, aber ein ungewolltes Herausrutschen des Steckers 54 aus der Öffnung 39 verhindert wird. Ein Herausrutschen des Steckers 54 kann auch bzw. zusätzlich durch eine am Stecker 54 vorgesehene, radial nach außen federnde Lasche 55 verhindert werden, die während des Einsteckens des Steckers 54 in die Öffnung 39 einfedert, danach ihre Ausgangsstellung wieder einnimmt und dadurch eine formschlüssige, sichere Verbindung erzeugt.

Die **Figur 6** zeigt ein weiteres, vorteilhaftes Ausführungsbeispiel.

Hier erfolgt der Anschluß der elektrischen Verbindung 40 (Figur 1) über eine zum Gehäuseteil 12 gehörende Klemmfeder 74''. Die Klemmfeder 74" ist aus federndem Flachmaterial gebogen und bildet im wesentlichen einen Kreis mit einem Innendurchmesser, der im ungespannten Zustand kleiner als der Außendurchmesser des Gehäuseteils 12 ist. Die Klemmfeder 74'' ist schraubenartig mit geringer Steigung gewickelt und hat zwei Schenkel 74c und 74d. Durch Drücken auf die beiden Schenkel 74c, 74d kann der Innendurchmesser der Klemmfeder 74'' elastisch vergrößert werden, so daß die Klemmfeder 74'' über den zylindrischen Teil des Gehäuseteils 12 gestülpt werden kann. Nach dem Loslassen der beiden Schenkel 74c, 74d federt die Klemmfeder 74'' radial nach innen und verklemmt sich mit dem zylindrischen Bereich des Gehäuseteils 12.

Der Schenkel 74c ist so geformt, daß er mit dem Stecker 54 (Figur 2) zusammengesteckt werden kann.

Die **Figuren 7a** und **7b** zeigen ein weiteres, vorteilhaftes Ausführungsbeispiel.

Bei diesem Ausführungsbeispiel erfolgt der Anschluß der elektrischen Verbindung 40 über eine am Gehäuse 10 vorgesehene Rohrschelle. Die Rohrschelle des Gehäuses 10 besteht aus Flachmaterial, wobei ein Ende dieses Flachmaterials so geformt ist, daß dieses Ende mit dem Stecker 54 (Figur 2) zusammengesteckt werden kann.

Die **Figur 8** zeigt ein weiteres, bevorzugt ausgewähltes, vorteilhaftes Ausführungsbeispiel.

Bei dem in der Figur 1 dargestellten Ausführungsbeispiel bildet das das elektrisch leitende Bauteil umfassende Aggregat den Druckregler 8. Bei dem in der Figur 8 dargestellten Ausführungsbeispiel sind der elektrisch isolierende Körper 30, das Gehäuse 10, die Membraneinheit 14 und ein am Körper 30 vorgesehener Stopp 29' die wesentlichen Teile eines Speichers 8'. Je nachdem, ob der Speicher 8' bei Druckänderungen im Kanal 24 relativ viel oder relativ wenig Kraftstoff aufnimmt bzw. abgibt, dient der Speicher 8' nur zum Glätten von scharfen Druckpulsationen im Kanal 24, oder der Speicher 8' kann bei Druckerhöhung größere Mengen Kraftstoff aufnehmen, die er dann bei Druckabsenkung wieder abgibt, so daß der Speicher 8' wirksam wie ein Kraftstoffspeicher arbeiten kann. Bei dem in der Figur 8 dargestellten Ausführungsbeispiel entfällt der Ventilsitz 29 (Fig. 1). Dafür kommt die Membraneinheit 14 an dem am Körper 30 vorgesehenen Stopp 29' zur Anlage, und es entfällt der in der Figur 1 gezeigte Rücklaufkanal 26.

Bei dem in der Figur 8 dargestellten Ausführungsbeispiel ist die elektrische Verbindung 40 direkt an der elektrischen Masse 76 angeschlossen, beispielsweise durch Anschließen an der Karosserie des Kraftfahrzeugs. Hier bildet die elektrische Masse 76 des Kraftfahrzeugs das definierte elektrische Potential 41, an dem das elektrisch leitende Gehäuse 10 des Speichers 8' angeschlossen ist. Selbstverständlich kann auch der in der Figur 8 gezeigte Speicher 8', wie der in der Figur 1 dargestellte Druckregler 8, an dem zu der Kraftstoffpumpe 32 führenden Leiter 44 oder 44' (Fig. 1) angeschlossen sein.

Die **Figur 9** zeigt ein weiteres, ausgewähltes, besonders vorteilhaftes Ausführungsbeispiel.

Bei dem in der Figur 9 dargestellten Ausführungsbeispiel ist in der Vertiefung 58 ein umlaufender Nuteinstich 62 vorgesehen. In den Nuteinstich 62 ist ein Sprengring 64 eingesetzt. Der Sprengring 64 hält einen durch Verbördelung der beiden Gehäuseteile 11, 12 am Gehäuse 10 entstandenen, radial vorstehenden, umlaufenden Wulst gegen einen Absatz 66 der Vertiefung 58 im elektrisch isolierenden Körper 30.

Bei diesem Ausführungsbeispiel befindet sich der Druckregler 8 nicht am Deckel 6 (Fig. 1) sondern der Druckregler 8 ist an ein aus Kunststoff bestehendes Kraftstoffverteilrohr 78 angebaut. An der weiterführenden Seite 24b des bei diesem Ausführungsbeispiel durch das Kraftstoffverteilrohr 78 führenden Kanals 24 ist ein Einspritzventil 80 angeschlossen. Je nach Anzahl der Zylinder der Brennkraftmaschine hat das Kraftstoffverteilrohr 78 mehrere aus dem Kanal 24 abzweigende weiterführende Seiten 24b, an denen jeweils ein Einspritzventil angeschlossen ist, wobei der besseren Übersichtlichkeit wegen nur eines der Einspritzventile 80 dargestellt ist. Alle Einspritzventile können gleich gestaltet und gleich angeschlossen sein.

Das Einspritzventil 80 hat ein aus leitendem Material, vorzugsweise aus Metall, bestehendes Gehäuseteil 82. Im Gehäuseteil 82 gibt es eine Bohrung 84, durch die, gesteuert durch einen Ventilkörper 86, Kraftstoff aus dem Kanal 24 des Kraftstoffverteilrohrs 78 in ein beispielsweise aus Kunststoff bestehendes, nicht dargestelltes Saugrohr der Brennkraftmaschine mit hoher Strömungsgeschwindigkeit abströmen kann.

Bei diesem Ausführungsbeispiel bildet das aus Kunststoff bestehende Kraftstoffverteilrohr 78 den elektrisch isolierenden Körper 30. Auch über das Saugrohr kann eine elektrostatische Aufladung des Einspritzventils 80 nicht verhindert werden, wenn das Saugrohr, wie häufig üblich, aus elektrisch nichtleitendem Werkstoff, z. B. Kunststoff, besteht.

Wegen der hohen Strömungsgeschwindigkeit des Kraftstoffs zwischen dem Gehäuseteil 82 und dem Ventilkörper 86 kann eine Ladungstrennung auftreten, die zu einer elektrostatischen Aufladung des Gehäuseteils 82 führen kann, wenn das Gehäuseteil 82 nicht an einem definierten elektrischen Potential angeschlossen ist. Um die elektrostatische Aufladung des Gehäuseteils 82 zu verhindern, ist das Gehäuseteil 82 über eine elektrische Verbindung 40' mit dem definierten elektrischen Potential 41 verbunden. Der Draht 42' der elektrischen Verbindung 40' ist beispielsweise mit einem Draht eines Kabels 88 verbunden, über das das Einspritzventil 80 an einem nicht dargestellten Steuergerät elektrisch angeschlossen ist. Bei diesem Ausführungsbeispiel bildet einer der Drähte in dem Kabel 88 das definierte elektrische Potential 41. An dem gleichen elektrisch leitenden Draht des Kabels 88, an dem der Draht 42' der elektrischen Verbindung 40' angeschlossen ist, kann auch der Draht 42 der elektrischen Verbindung 40 angeschlossen sein. Welcher der Drähte in dem Kabel 88 für das definierte elektrische Potential 41 verwendet wird, spielt im Prinzip keine Rolle. Das Kabel 88 ist über einen Stecker 90 an das Einspritzventil 80 angeschlossen. Es erfordert keinen nennenswerten Mehraufwand, zusammen mit dem Kabel 88 auch die Drähte 42 und 42' an den Stecker 90 anzuschließen. Man erhält zusätzlich den Vorteil, daß für die Drähte 42 und 42' eine kurze Baulänge genügt, weil sich der Stecker 90 im Bereich der vor elektrostatischer Aufladung zu schützenden Bauteile befindet.

Der Draht 42' der elektrischen Verbindung 40' ist über eine Anschlußverbindung 50' mit dem elektrisch leitenden Gehäuseteil 82 des Einspritzventils 80 verbunden. Die Anschlußverbindung 50' kann gleich gestaltet sein, wie es bezüglich der Anschlußverbindung 50 anhand mehrerer Figuren gezeigt ist.

Der Druckregler 8 (Figur 1, 9), der Speicher 8' (Figur 8), das Einspritzventil 80 (Figur 9) und gegebenenfalls andere Komponenten der Kraftstoffversorgungsanlage, wie beispielsweise ein Kraftstoffilter, sind Aggregate der Kraftstoffversorgungsanlage, die ein elektrisch leitendes Bauteil bzw. mehrere elektrisch leitende Bauteile aufweisen, wie beispielsweise die Gehäuseteile 11, 12 (Figur 1, 8, 9) oder das Gehäuseteil 82 (Figur 9), die wegen dem elecktrisch isolierenden Körper 30, beispielsweise der Deckel 6 (Figur 1, 8) bzw. das Kraftstoffverteilrohr 78 (Fig. 9) oder ein anderer aus nichtleitendem Material bestehender elektrisch isolierender Körper, gegenüber einem elektrischen Leiter, der das definierte elektrische Potential 41 darstellen könnte, elektrisch isoliert sind.

Der Druckregler 8 und der Speicher 8' sind hydraulisch arbeitende Aggregate, die an sich keinerlei elektrischen Anschluß benötigen. Die elektrische Verbindung 40 dient zur Verbindung des aus elektrisch leitendem Material bestehenden Bauteils des Druckreglers 8 bzw. des Speichers 8' mit dem definierten elektrischen Potential 41.

## Patentansprüche

1. Kraftstoffversorgungsanlage mit einer Kraftstoff aus einem Kraftstoffvorrat über ein Aggregat (8, 8', 80) fördernden Kraftstoffpumpe, wobei das Aggregat (8, 8', 80) mindestens ein in einer elektrisch isolierenden Anordnung (6, 30, 78) gehaltenes elektrisch leitendes Gehäuseteil (10, 11, 12, 82) umfaßt, wobei die elektrisch isolierende Anordnung (6, 30, 78) das elektrisch leitende Gehäuseteil (10, 11, 12, 82) von einem elektrischen Potential eines elektrischen Leiters trennt und das elektrisch leitende Gehäuseteil (10, 11, 12, 82) über eine elektrische Verbindung (40, 40', 42, 42') mit dem elektrischen Potential (41) des elektrischen Leiters (44, 44', 76, 88) verbunden ist, **dadurch gekennzeichnet, daß** eine Lasche (52) durch Ausstanzen an das Gehäuseteil (10, 11, 12, 82) angeformt ist und die elektrische Verbindung (40, 40', 42, 42') über eine Steckverbindung (54) an die Lasche (52) angeschlossen ist.

2. Kraftstoffversorgungsanlage nach Anspruch 1 **dadurch gekennzeichnet, daß** die elektrische Verbindung (40, 40', 42, 42') einen auf die Lasche (52) aufgesteckten Stecker (54) aufweist.

3. Kraftstoffversorgungsanlage nach Anspruch 2, **dadurch gekennzeichnet, daß** der Stecker (54) eine Erhebung und die Lasche (52) ein mit der Erhebung des Steckers (54) korrespondierendes Loch (56) aufweisen.

4. Kraftstoffversorgungsanlage nach einem der Ansprüche bis 3, **dadurch gekennzeichnet, daß** das Gehäuseteil (10, 11, 12) ein Bestandteil eines Druckreglers (8) ist.

5. Kraftstoffversorgungsanlage nach einem der Ansprüchel bis 3, **dadurch gekennzeichnet, daß** das Gehäuseteil (10, 11, 12) ein Bestandteil eines Speichers (8') ist.

6. Kraftstoffversorgungsanlage nach einem der Ansprüche 1bis 3, **dadurch gekennzeichnet, daß** das Gehäuseteil (82) ein Bestandteil eines Einspritzventils (80) ist.

## Claims

1. Fuel supply system having a fuel pump which feeds fuel from a fuel reservoir via an assembly (8, 8', 80), the assembly (8, 8', 80) comprising at least one electrically conductive housing part (10, 11, 12, 82) which is held in an electrically insulating arrangement (6, 30, 78), the electrically insulating arrangement (6, 30, 78) isolating the electrically conductive housing part (10, 11, 12, 82) from an electrical potential of an electrical conductor, and the electrically conductive housing part (10, 11, 12, 82) being connected to the electrical potential (41) of the electrical conductor (44, 44', 76, 88) via an electrical connection (40, 40', 42, 42'), **characterized in that** a lug (52) is formed on the housing part (10, 11, 12, 82) by punching out, and the electrical connection (40, 40', 42, 42') is connected to the lug (52) via a plug-in connection (54)

2. Fuel supply system according to Claim 1, **characterized in that** the electrical connection (40, 40', 42, 42') has a plug (54) which is plugged onto the lug (52).

3. Fuel supply system according to Claim 2, **characterized in that** the plug (54) has a projection and the lug (52) has a hole (56) corresponding to the projection of the plug (54).

4. Fuel supply system according to one of Claims 1 to 3, **characterized in that** the housing part (10, 11, 12) is a component of a pressure regulator (8).

5. Fuel supply system according to one of Claims 1 to 3, **characterized in that** the housing part (10, 11, 12) is a component of a memory (8').

6. Fuel supply system according to one of Claims 1 to 3, **characterized in that** the housing part (82) is a component of an injection valve (80).

## Revendications

1. Installation d'alimentation en carburant comportant une pompe à carburant refoulant du carburant d'une réserve de carburant par l'intermédiaire d'un module (8, 8', 80), qui comporte une partie de boîtier (10, 11, 12, 82) électroconductrice, logée dans un dispositif d'isolation électrique (6, 30, 78) séparant la partie de boîtier conductrice électrique (10, 11, 12, 82) d'un potentiel électrique d'un conducteur électrique, la partie de boîtier électroconductrice (10, 11, 12, 82) étant reliée par une liaison électrique (40, 40', 42, 42') au potentiel électrique (41) du conducteur électrique (44, 44', 76, 88),
**caractérisée en ce qu'**
une patte (52) est formée par estampage sur la partie de boîtier (10, 11, 12, 82) et la liaison électrique (40, 40', 42, 42') est reliée à la patte (52) par une connexion (54).

2. Installation d'alimentation en carburant selon la revendication 1,
**caractérisée en ce que**
la liaison électrique (40, 40', 42, 42') comporte un connecteur (54) engagé sur la patte (52).

3. Installation d'alimentation en carburant selon la revendication 2,
**caractérisée en ce que**
le connecteur (54) comporte un bossage et la patte (52) un trou (56) correspondant au bossage du connecteur (54).

4. Installation d'alimentation en carburant selon l'une des revendications 1 à 3,
**caractérisée en ce que**
la partie de boîtier (10, 11, 12) fait partie d'un régulateur de pression (8).

5. Installation d'alimentation en carburant selon l'une des revendications 1 à 3,
**caractérisée en ce que**
la partie de boîtier (10, 11, 12) fait partie d'un réservoir (8').

6. Installation d'alimentation en carburant selon l'une des revendications 1 à 3,
**caractérisée en ce que**
la partie de boîtier (82) fait partie d'un injecteur (80).
